# FASCICULE DE BREVET EUROPEEN

(11) **EP 0 094 704 B1**
(45) Date de publication et mention de la délivrance du brevet: **19.02.1986**
(21) Numéro de dépôt: 83200621.7
(22) Date de dépôt: 02.05.1983
(51) Int. Cl.: A61G 7/10

(54) **Appareil permettant le soulèvement et le déplacement d'un patient**
Gerät zum Aufheben und Transport eines Patienten
Patient lifting and carrying apparatus

(30) Priorité: 13.05.1982 BE 208082
(43) Date de publication de la demande: 23.11.1983
(73) Titulaire: Van Raemdonck, René, B-9400 Ninove (BE); Callaert, André, B-1030 Bruxelles (BE)
(72) Inventeur: Van Raemdonck, René, B-9400 Ninove (BE); Callaert, André, B-1030 Bruxelles (BE)
(74) Mandataire: Pieraerts, Jacques

## Description

Cette invention comporte un appareil permettant le déplacement d'une personne à mobilité réduite. Par personne à mobilité réduite il faut entendre aussi bien un patient, tel qu'un handicapé moteur, par exemple, qu'une personne dont les mouvements sont temporairement gênés.

Le but de l'invention est de procurer un appareil qui offre un appui excellent à une personne qui, soit, doit être déplacée de la position couchée ou assise dans la position verticale, soit, se trouve temporairement gênée dans ses mouvements et doit être également déplacée dans la position verticale.

Le déplacement d'une personne alitée ou d'un handicapé moteur pose un certain nombre de problèmes aussi bien lorsque cette personne doit quitter sa position horizontale que lorsqu'il s'agit de déplacer un tel patient en position verticale. De même, le déplacement d'une personne dont les mouvements sont momentanément gênés ne peut pas toujours être effectué sans l'aide de plus d'un infirmier ou infirmière.

Du document US-A-3 568 226 est connu un appareil du genre décrit dans le préambule de la revendication 1.

L'invention a pour but de procurer un appareil qui fournit une solution originale au problème évoqué ci-dessus.

A cette effet, l'appareil selon l'invention, formé de deux bras portant des organes de support qui comportent des parties profilées pour saisir la personne à déplacer sous les-aisselles est caractérisé en ce que les organes de support comprennent également des parties pour saisir et soutenir la personne à déplacer en partie latéralement autour du thorax.

Dans une forme de réalisation avantageuse, les bras précités sont reliés entre eux par un axe, selon le principe des ciseaux, et sont reliés par leurs extrémités, considérées, en état d'utilisation, comme extrémités supérieures, à des éléments qui peuvent être soulevés, toutes choses étant telles que lesdits éléments sont rapprochés l'un de l'autre sous l'effet du poids de la personne à déplacer.

Selon une autre forme de réalisation, les bras précités font partie d'éléments qui peuvent être rapprochés l'un de l'autre par des moyens mécaniques.

D'autres détails et avantages de l'invention ressortiront de la description qui sera donnée ci-après d'un appareil selon l'invention, permettant le déplacement d'une personne. Cette description n'est donnée qu'à titre d'exemple et ne limite par l'invention.

Les notations de références se rapportent aux figures annexées.

La figure 1 est une représentation en perspective d'un appareil selon l'invention.

La figure 2 représente, également en perspective, et en position d'utilisation, un appareil selon l'invention; l'appareil selon ces figures constitue une forme de réalisation possible de l'invention qui consiste essentiellement en deux éléments 1 reliés entre eux par un axe, selon le principe des ciseaux, éléments dont les bras 2 sont équipés d'organes de support 3 qui sont profilés pour saisier la personne à déplacer sous les aisselles et partiellement autour du thorax. Les éléments 1 sont reliés entre eux, par un axe, en 4, les parties l' des éléments 1, situés au-delà du point de pivotement 4, sont reliées par des chaînes ou des câbles 5 avec un organe qui peut être déplacé en rotation, tel qu'une poulie, non représentée aux figures.

Les chaînes ou câbles 5 peuvent être reliés directement à l'organe déplaçable précité ou se raccorder d'abord à un anneau métallique 6 qui est lui-même relié par un câble ou une chaîne 7 à la poulie précitée.

Cette solution est préférable parce que l'appareil est alors soulevé à partir d'un seul câble ou une seule chaîne, en l'occurence l'élément 7.

Ainsi qu'il résulte des figures précitées, les organes de support 3 peuvent être constitués en une matière appropriée telle que, par exemple, du polyester, et sont profilés, d'une part, pour saisir la personne à déplacer sour les aisselles et, d'autre part, pour s'appliquer, en position de fermeture de l'appareil, de manière étroite, latéralement, au thorax de la personne qui doit être déplacée; lorsque l'appareil est soulevé, les éléments 1, et donc également les bras 2 onttendance à se rapprocher l'un de l'autre. La personne qui, pour se déplacer, fait usage de l'appareil se sent donc parfaitement soutenue sans éprouver de gêne.

Dans certains cas les organes de support 3 peuvent encore présenter des plaques d'appui 8. Ces éléments additionnels présentent l'avantage de permettre le relèvement parfait en position verticale à partir de la position horizontale, d'un patient alité sans que la personne qui utilise l'appareil, en général une infirmière, doive fournir un effort supplémentaire; les éléments 1 sont, lorsqu'on considère l'appareil dans sa position d'utilisation, repliés vers l'avant, de telle sorte que les bras 2 qui constituent une partie des éléments 1, se présentent, en position d'utilisation, de façon pratiquement horizontale. Un patient alité ou assis est donc toujours approché par devant.

Les bras 2 dirigés vers l'avant présentent encore l'avantage que la personne 9 (figure 2) peut faire usage de ses bras pour trouver un appui supplémentaire.

Quoique l'invention vient d'être décrite à l'aide d'un exemple dans lequel des éléments 1 sont reliés par un axe, selon le principe des ciseaux, les éléments 1 pourraient encore être rapprochés l'un de l'autre de tout autre manière, lorsqu'une personne prend appui sur les organes de support 3.

C'est ainsi que les chaînes ou câbles 5 pourraient être remplacés par des éléments non flexibles.

De même, la suspension de l'appareil peut subir des modifications importantes. L'appareil peut être amené à rouler le long d'un rail ou être soulevé le long d'un câble. Dans ce dernier cas, l'appareil peut être utilisé au sauvetage de personnes en mer.

De plus, le principe des ciseaux qui fait appel au poids de la personne à déplacer peut également être remplacé par tout système dans lequel, soit par le poids de la personne, soit indépendemment de celui- ci, les éléments de support 3 sont rapprochés l'un de l'autre par des moyens mécaniques.

Enfin, l'appareil peut encore être pourvu d'un ou deux appuis pour les jambes.

Il est donc clair que l'invention n'est pas limitée à la forme d'exécution décrite ci-dessus et que dans le cadre des revendications qui suivent bien des modifications pourraient être apportées à la forme d'exécution décrite, notamment en ce qui concerne la forme, la disposition et le nombre d'éléments qui interviennent dans sa réalisation.

## Revendications

1. Appareil permettant le soulèvement d'une personne alitée ou à mobilité réduite à partir d'une position couchée ou assise vers une position verticale et le déplacement d'une personne en position verticale, ledit appareil étant formé de deux bras (2) portant des organes de support (3), qui comportent des parties profilées pour saisir la personne à déplacer sous les aisselles, caractérisé en ce que les organes de support (3) comprennent également des parties conformées pour saisir et soutenir la personne à déplacer latéralement partiellement autour du thorax.

2. Appareil selon la revendication 1, caractérisé en ce que les bras précités font partie d'éléments (1) qui, sous l'influence du poids de la personne sont déplacés l'un vers l'autre.

3. Appareil selon la revendication 1, caractérisé en ce que les bras précités (2) sont reliés entre eux par un axe selon le principe des ciseaux et sont reliés par leurs extrémités (1'), considérées en état d'utilisation comme extrémités supérieures, à des éléments (5) qui peuvent être soulevés, toutes choses étant telles que lesdits éléments ( 1 ) sont rapprochés l'un de l'autre sous l'effet du poids de la personne à déplacer.

4. Appareil selon la revendication 1, caractérisé en ce que les bras précités (2) font partie d'éléments (1) qui sont rapprochés l'un de l'autre par des moyens mécaniques.

5. Appareil selon l'une des revendications 1 à 4, caractérisé en ce que lesdits éléments (1 ) sont repliés à angles droits à l'endroit où ils se transforment en bras précités (2).

6. Appareil selon l'une des revendications 1 à 5, caractérisé en ce que les parties des organes de support (3) entourant le thorax de la personne sont des plaques (8) qui font office de support complémentaire pour la personne à déplacer.

## Claims

1. Apparatus enabling the raising of a bed-confined or limited-mobility individual from a lying or sitting position to a vertical position, and the displacement of an individual in vertical position, said apparatus being formed by two arms (2) bearing supporting members (3), which comprise parts so shaped as to grip the individual to be displaced underneath the armpits, characterized in that the supporting members (3) further comprise parts shaped to grip and retain the individual to be displaced sidewise partly about the thorax.

2. Apparatus according to claim 1, characterized in that said arms are part of elements (1) which are moved closer to one another under the action of the weight of the individual.

3. Apparatus according to claim 1, characterized in that said arms (2) are connected together by an axis according to the scissor principle and are connected with the ends thereof (1') considered in use condition, as uppermost ends, to elements (5) which are raisable, everything being such that said elements (1) are brought closer to one another under the action of the individual to be displaced.

4. Apparatus according to claim 1, characterized in that said arms (2) are part of elements (1) which are brought closer to one another by mechanical means.

5. Apparatus according to any one of claims 1 to 4, characterized in that said elements (1) are bent at right angle in the location where they merge into said arms (2).

6. Apparatus according to any one of claims 1 to 5, characterized in that those portions of the supporting members (3) surrounding the thorax of the individual, are plates (8) which act as additional support for the individual to be displaced.

## Patentansprüche

1. Vorrichtung zum Aufheben einer bettlägerigen oder in ihrer Beweglichkeit eingeschränkten Person aus einer liegenden oder sitzenden Stellung in eine senkrechte Stellung und zum Transport einer Person in senkrechter Stellung, wobei die Vorrichtung aus zwei Armen (2) gebildet ist, die Unterstützungsorgane (3) tragen, welche zum Ergreifen der zu transportierenden Person unter den Achseln profilierte Bereiche aufweisen, dadurch gekennzeichnet, dass die Unterstützungsorgane (3) ebenfalls Bereiche aufweisen, die zum Ergreifen und Unterstützen der zu transportierenden Person seitlich teilweise um den Brustkorb herum ausgebildet sind.

2. Vorrichtung nach Anspruch 1, dadurch gekennzeichnet, dass die vorerwähnten Arme einen Teil von Elementen (1) bilden, die unter dem Einfluss des Gewichts der Person aufeinander zu bewegt werden.

3. Vorrichtung nach Anspruch 1, dadurch gekennzeichnet, dass die vorerwähnten Arme (2) untereinander durch eine Achse gemäss dem Scherenprinzip verbunden und mit ihren Enden (1'), die im Gebrauchszustand gesehen obere Enden darstellen, mit Elementen (5) verbunden sind, die angehoben werden können, wobei die Gesamtanordnung derart getroffen ist, dass die Elemente (1) unter dem Gewicht der zu transportierenden Person einander angenähert werden.

4. Vorrichtung nach Anspruch 1, dadurch gekennzeichnet, dass die vorerwähnten Arme (2) Teile von Elementen (1) bilden, die durch eine mechanische Einrichtung einander angenähert werden.

5. Vorrichtung nach einem der Ansprüche 1 bis 4, dadurch gekennzeichnet, dass die Elemente (1) an der Stelle, an der sie in die vorerwähnten Arme (2) übergehen, unter rechten Winkeln abgebogen sind.

6. Vorrichtung nach einem der Ansprüche 1 bis 5, dadurch gekennzeichnet, dass die den Brustkorb der Person umgebenden Bereiche der Unterstützungsorgane (3) Schilde (8) sind, die als ergänzende Abstützung für die zu transportierende Person dienen.
